# FASCICULE DE BREVET EUROPEEN

(11) **EP 0 032 340 B1**
(45) Date de publication et mention de la délivrance du brevet: **27.07.1983**
(21) Numéro de dépôt: 80401853.9
(22) Date de dépôt: 23.12.1980
(51) Int. Cl.: H01Q 1/12

(54) **Support d'antenne orientable et son utilisation**
Einstellbarer Antennenträger und dessen Verwendung
Directable antenna mounting and utilization thereof

(30) Priorité: 11.01.1980 FR 8000611
(43) Date de publication de la demande: 22.07.1981
(73) Titulaire: THOMSON-CSF, 75008 Paris (FR)
(72) Inventeur: Chevallier, René, F-75360 Paris Cedex 08 (FR)
(74) Mandataire: Courtellemont, Alain

## Description

La présente invention se rapporte à un support d'antenne orientable, constitué d'un élément porteur et d'un dispositif de couplage pour coupler l'antenne à l'élément porteur, ce dispositif de couplage comportant un axe de rotation vertical solidaire de l'élément porteur et un axe de rotation horizontal solidaire de l'antenne.

La présente invention concerne également les antennes montées sur de tels supports.

De tels supports d'antenne permettent d'utiliser, comme élément porteur, le local qui abrite les équipements nécessaires au fonctionnement de l'antenne; le prix du support d'antenne se trouve ainsi sérieusement réduit par rapport aux supports d'antenne dont l'élément porteur est conçu uniquement pour le support.

De tels supports d'antenne sont connus, par exemple par la demande de brevet allemand DOS 2 809 158 et, plus précisément, par la description qui est faite à l'aide de la figure 8. Dans ces supports d'antenne connus l'axe horizontal de rotation de l'antenne est écarté de l'axe de rotation vertical au moyen d'une première paire de barres de soutien de même longueur qui joint l'extrémité supérieure de l'axe vertical à une extrémité de l'axe horizontal et d'une seconde paire qui joint l'extrémité inférieure de l'axe vertical à l'autre extrémité de l'axe horizontal. L'axe horizontal, et donc l'antenne, sont ainsi écartés de l'axe vertical, et donc de l'élément porteur, pour éviter que la partie arrière de l'antenne et en particulier son câble d'alimentation ne réduisent les possibilités de réglage en site en venant buter contre l'axe vertical. Malgré sa simplicité un tel support d'antenne est cher en raison, en particulier, du coût des barres et de leur assemblage.

Le but de la présente invention est de réduire le prix de revient du support d'antenne dont il a été question au début de cette description. Ceci est obtenu en réduisant à trois le nombre des barres de soutien nécessaires.

Selon l'invention un support d'antenne du type indiqué au début de cette description, conduit à ce résultat en disposant les deux axes de rotation dans un même plan mais de telle manière que l'une des extrémités de l'axe horizontal soit confondue avec l'extrémité supérieure de l'axe vertical.

La présente invention sera mieux comprise et d'autres caractéristiques apparaîtront à l'aide de la description ci-après et de la figure s'y rapportant qui est une vue schématique d'un support d'antenne selon l'invention.

La figure montre un élément porteur 1 constitué par un cadre métallique (container dans la littérature anglo-saxonne). Ce cadre, placé à plat sur le sol, sert d'appui à une antenne parabolique de télécommunications, 2, qui y est reliée par l'intermédiaire d'un dispositif de couplage 3, constitué d'une ensemble tubulaire, 4, en forme de triangle, ABC, rectangle en A et de deux barres de longueur réglable 5, 6.

Le cadre 1 sert à la fois d'abri pour le matériel électronique associé à l'antenne et de salle de travail pour le personnel affecté à l'antenne.

Le cadre 1 présente une face verticale, sensiblement carrée, munié, à ses deux angles inférieurs et à l'un de ses angles supérieurs, de pattes de fixation 10, 11, 12. Les pattes de fixation, dans l'exemple décrit, sont réunies au cadre 1 à l'aide de boulons et d'écrous non représentés.

L'ensemble tubulaire 4, constitué essentiellement de trois barres cylindriques disposées selon les trois côtés du triangel ABC et soudées les unes aux autres, peut pivoter autour de son côté AC disposé verticalement. La barre AC traverse la patte supérieure 12 qui forme collier; cette barre repose, à son extrémité inférieure en forme de pivot, dans une crapaudine taillée dans la patte 10.

Deux paliers d'axe 40, 41, solidaires de l'antenne 2, respectivement disposés au voisinage des extrémités de la barre AB, permettent le pivotement de l'antenne 2 autour de cette barre.

La barre BC a un simple rôle de barre de soutien de l'antenne.

Les barres de longueur réglable 5, 6 sont munies à leurs extrémités de joints de cardan symbolisés, sur la figure, par des boules. Des vérins à vis à commande manuelle, 50, 60, permettent le réglage de la longueur des barres 5 et 6.

Les variations de longueur de la barre 5 déterminent le déplacement en azimut de l'antenne par rotation autour de la barre AC qui constitue ainsi l'axe de rotation vertical ou axe de rotation en azimut de l'antenne; à cet effet la barre 5 est fixée par l'intermédiaire de ses deux joints de cardan d'une part à la patte 11, sensiblement au même niveau que l'extrémité inférieure (42) de l'axe de rotation vertical (AC), et d'autre part à l'angle B de l'ensemble tubulaire 4.

Les variations de longueur de la barre 6 déterminent le déplacement en site de l'antenne par rotation autour de la barre AB qui constitue ainsi l'axe de rotation horizontal ou axe de rotation en site de l'antenne; à cet effet la barre 6 est fixée par l'intermédiaire de ses deux joints de cardan d'une part à l'angle C de l'ensemble tubulaire 4 et d'autre part à l'arrière de l'antenne en un point suffisamment écarté de la droite passant par les extrémités de la barre AB pour que l'effort à fournir pour faire pivoter l'antenne autour de la barre AB soit faible.

Il est à noter que, telle qu'elle est fixée sur l'ensemble tubulaire 4, l'antenne est sensiblement centrée sur le milieu de AB et est donc décalée dans le plan ABC, par rapport à l'axe de rotation vertical AC; une telle disposition permet d'éviter que la partie arrière de l'antenne et en particulier le câble d'alimentation, non représenté, ne réduise les possibilités de réglage en site, en venant buter contre l'axe vertical.

A titre indicatif l'antenne parabolique de télécommunications qui a servi d'exemple pour la description est une antenne de 3 mètres de diamètre travaillant dans la bande des 11 GHz et le local est un cadre métallique d'environ 2 mètres de large et 3 mètres de long.

D'autres réalisations que celle selon la figure peuvent être envisagées sans sortir du cadre de l'invention. C'est ainsi que la barre AB peut être supprimée ainsi que les paliers d'axe 40 et 41, les barres AC et BC étant alors respectivement articulées en A et B sur l'antenne 2 de manière que l'axe de rotation en site de l'antenne reste l'axe AB. De même les vérins manuels à vis 50, 60 peuvent être remplacés par des vérins hydrauliques.

Il peut également être envisagé de supprimer la barre de soutien BC, à condition de conserver les barres AB et AC; mais les contraintes mécaniques au point A posent alors des problèmes de réalisation pour éviter le dépointage de l'antenne sous l'effet du vent.

L'invention s'applique d'une façon générale aux antennes orientables aussi bien lorsque l'orientation de l'antenne ne doit varier que pour des réglages, que lorsque l'orientation de l'antenne doit varier de façon continue pour effectuer un balayage.

## Revendications

1. Support d'antenne orientable, constitué d'un élément porteur (1) et d'un dispositif de couplage (3, 4, 5) pour coupler l'antenne (2) à l'élément porteur, ce dispositif de couplage comportant un axe de rotation vertical (AC) solidaire de l'élément porteur et un axe de rotation horizontal (AB) solidaire de l'antenne, caractérisé en ce que l'axe de rotation horizontal (AB) a une extrémité (A) confondue avec l'extrémité supérieure de l'axe de rotation vertical (AC).

2. Support d'antenne selon la revendication 1, comportant un moyen de réglage en azimut (5) formé par une barre de longueur réglable (50) dont la première extrémité est articulée en un point (11) de l'élément porteur et dont la seconde extrémité est articulée en un point (B) de l'axe de rotation horizontal, caractérisé en ce que le point (11) de l'élément porteur auquel est articulé la première extrémité de la barre est situé sensiblement au même niveau que l'extrémité inférieure (42) de l'axe de rotation vertical (AC).

3. Support d'antenne selon la revendication 1, caractérisé en ce que les deux axes de rotation (AB, AC) sont formés par deux barres cylindriques constituant sensiblement les deux côtés de l'angle droit d'un triangle rectangle dont l'hypoténuse est constituée par une troisième barre (BC) solidaire des deux autres barres de ce triangle.

4. Utilisation d'un support selon l'une quelconque des revendications précédentes pour l'orientation d'une antenne.

## Claims

1. Directable antenna mounting formed of a mounting member (1) and a coupling device (3, 4, 5) for coupling the antenna (2) to the mounting member, this coupling device comprising a vertical rotational axis (AC) joined with the mounting member and a horizontal rotational axis (AB) joined with the antenna, characterized in that the horizontal rotational axis (AB) has an end (A) coincident with the upper end of the vertical rotational axis (AC).

2. Antenna mounting in accordance with claim 1, comprising azimuthal adjustment means (5) formed by a rod (50) of adjustable length the first end of which is hinged to a point (11) of the mounting member and the second end of which is hinged to a point (D) of the horizontal rotational axis, characterized in that the point (11) of the mounting member to which the first end of the rod is hinged is located substantially on the same level as the lower end (42) of the vertical rotational axis (AC).

3. Antenna mounting in accordance with claim 1, characterized in that the two rotational axes (AB, AC) are formed of two cylindrical rods substantially forming the two sides of the right angle of a rectangular triangle the hypotenuse of which is formed by a third rod (BC) joined with the two other rods of this triangle.

4. Use of a mounting in accordance with any of the preceding claims for directing an antenna.

## Patentansprüche

1. Einstellbarer Antennenträger, der aus einem Trägerelement (1) und einer Kopplungsvorrichtung (3, 4, 5) zum Ankoppeln der Antenne (2) an das Trägerelement gebildet ist, wobei diese Kopplungsvorrichtung eine senkrechte Drehachse (AC) aufweist, die mit dem Trägerelement fest verbunden ist, und eine waagrechte, mit der Antenne fest verbundene Drehachse (AB) aufweist, dadurch gekennzeichnet, daß die waagrechte Drehachse (AB) ein Ende (A) aufweist, das mit dem oberen Ende der Achse der senkrechten Drehachse (AC) zusammenfällt.

2. Antennenträger nach Anspruch 1, mit einer Einrichtung zum Einstellen des Azimutwinkels (5), die durch eine Stange (50) einstellbarer Länge gebildet ist, deren erstes Ende an einem Punkt (11) des Trägerelementes angelenkt ist und deren zweites Ende an einem Punkt (B) der waagrechten Drehachse angelenkt ist, dadurch gekennzeichnet, daß derjenige Punkt (11) des Trägerelementes, an dem das erste Ende der Stange angelenkt ist, sich im wesentlichen auf derselben Höhe wie das untere Ende (42) der senkrechten Drehachse (AC) befindet.

3. Antennenträger nach Anspruch 1, dadurch gekennzeichnet, daß die beiden Drehachsen (AB, AC) aus zwei zylindrischen Stangen gebildet sind, die im wesentlichen die beiden Seiten des rechten Winkels eines rechtwinkligen Dreiecks bilden, dessn Hypotenuse durch eine dritte Stange (BC) gebildet ist, die fest mit den beiden anderen Stangen dieses Dreiecks verbunden ist.

4. Verwendung eines Trägers nach einem der vorstehenden Ansprüche zur Einstellung einer Antenne.
